# EUROPÄISCHE PATENTSCHRIFT

(11) **EP 0 015 482 B1**
(45) Veröffentlichungstag und Bekanntmachung des Hinweises auf die Patenterteilung: **08.02.1984**
(21) Anmeldenummer: 80100942.4
(22) Anmeldetag: 26.02.1980
(51) Int. Cl.: A43B 7/22

(54) **Fussstützende Sohle**
Foot-supporting sole
Semelle de support du pied

(30) Priorität: 01.03.1979 DE 2908019
(43) Veröffentlichungstag der Anmeldung: 17.09.1980
(73) Patentinhaber: Sigle, Rolf, D-7014 Kornwestheim (DE); Sigle, Jakob, Dr. med., D-7302 Ostfildern (Kemnat) (DE)
(72) Erfinder: Sigle, Rolf, D-7014 Kornwestheim (DE); Sigle, Jakob, Dr. med., D-7302 Ostfildern (Kemnat) (DE)
(74) Vertreter: LOUIS, PÖHLAU, LOHRENTZ & SEGETH

## Beschreibung

Die Erfindung betrifft eine fußstützende Sohle, die sich vom Fersenbereich bis zu einer 5-förmigen vorderen Begrenzungslinie erstreckt, welche an der Fußaußenseite vor dem Kleinzehenballen und an der Fußinnenseite hinter dem Großzehenballen verläuft, die weiter zur Unterstützung des Fußgewölbes an der Fußinnenseite nach oben gewölbt ist und deren Steifheit zumindest im Bereich der Fußaußenseite so groß ist, daß der Fuß bei der Abrollbewegung während des Laufens in Richtung auf die Großzehe verdreht wird. Eine Anwendung der Sohle nach der Erfindung ist bei entsprechender Ausgestaltung sowohl als Einlegesohle als auch als Zwischensohle oder Brandsohle zum festen Einbau in Schuhe möglich.

Schuhwerk sollte möglichst so beschaffen sein, daß es einerseits im Stand eine natürliche Auflagefläche für den Fuß bildet, andererseits jedoch auch die natürliche Abrollbewegung des Fußes während des Laufens nicht behindert sondern sie nach Möglichkeit unterstützt. Dabei müsste im Stand die Möglichkeit bestehen, daß der Großzehballen etwas tiefer liegt als der Kleinzehballen, wobei zudem das Gelenk des Fußes, insbesondere wenn man längere Zeit steht, entsprechend unterstützt sein sollte. Beim Laufen erfolgt die natürliche Abrollbewegung des Fußes zunächst als Auftritt des Fersenbeines. Anschließend sollte der Fuß so abrollen, daß die Abrollbewegung deutlich auf die Großzehe, zu, d.h. nach vorne und innen, gerichtet ist. Die Großzehe selbst muß gerade nach vorne abgerollt werden. Die vorstehenden Voraussetzungen waren weitgehend bei dem bis vor einiger Zeit gebräuchlichen Rahmenschuhwerk bekannt. Infolge der Härte bzw. Steifheit des Rahmens erhielt die Abrollbewegung während des Laufens die vorstehend angegebene, günstige Richtung. Außerdem hatte der Fuß die Möglichkeit, sich durch Verdrängung der Ausballmasse ein beim Stand und während des Laufens günstiges Fußbett zu schaffen. Rahmenschuhe werden jedoch neuerdings nicht mehr oder nur noch in sehr untergeordnetem Umfange gefertigt, da ihre Herstellungskosten zu hoch sind. Man geht nun im wesentlichen zu Schuh-Macharten über, bei denen ebene, verhältnismäßig harte Brandsohlen und ebene Laufsohlen vorgesehen sind, die im Vorderteil nach allen Seiten gleich biegsam ausgebildet werden. Dieses Fußbett führt zu einer unnatürlichen Absenkung der Kleinzehe und als Folge davon zu einem Abrollen des Fußes über die Kleinzehe nach außen. Um dieser Abrollrichtung folgen zu können, dreht sich häufig die Großzehe nach außen, was eine der Hauptursachen von Fußerkrankungen, insbesondere des Hallux-Valgus, ist. Wird der Hallux-Valgus operativ behoben, so muß ein Schuh getragen werden, bei dem nach Möglichkeit ein Abrollen nach außen verhindert ist, um nicht erneut entsprechende Beschwerden auftreten zu lassen. Bisher sind jedoch keine Schuhe - abgesehen von den erwähnten Rahmenschuhen - bekannt, die diese Forderung aufgrund ihrer Machart erfüllen.

Abhilfe kann hier unter Umständen durch eine Sohle geschaffen werden, wie sie aus der DE-C-847 716 bekannt ist. Bei der bekannten Sohle, die sowohl als lose Einlage als auch fest in den Schuh eingearbeitet verwendet werden kann, ist die vordere Begrenzung, die auch bogenförmig, etwa in S-Form verlaufen kann so schräg zur Schuh-Längsachse angeordnet, daß an der Fußaußenseite die Kleinzehe noch ganz auf der Einlage aufruht, während an der Fußinnenseite der Großzehenballen vor der Begrenzungslinie zu liegen kommt. Bei einer derartigen Gestaltung der Einlage wird sicherlich der Großzehenballen den eingangs erwähnten Forderungen entsprechend gegenüber dem Kleinzehenballen tiefer gelegt und dadurch in gewissem Umfang ein Abrollen in Richtung auf die Großzehen begünstigt. Die bekannte Einlage hat aber ebenfalls eine Vielzahl von Mängeln. Wohl der gravierendste Mangel besteht darin, daß die bekannte Einlage relativ dick ist und insbesondere so gestaltet, daß ihre Dicke an der Fußaußenseite wesentlich größer ist als an der Fußinnenseite. Infolgedessen kann die Einlage nur in besonders gestaltetes Schuhwerk eingearbeitet werden, das ausreichende Weite besitzt. Darüber hinaus steht der Fuß nicht nur in seinem vorderen Bereich sondem insgesamt leicht nach innen, wodurch das Fußgelenk unnatürlich beansprucht und infolgedessen die Bildung von Senk- oder Spreizfüßen begünstigt wird. Ein weiterer Mangel ist darin zu sehen, daß die bekannte Einlage infolge ihrer unverhältnismäßig großen Dicke im allgemeinen nahezu vollständig steif sein wird, so daß die Abrollbewegung des Fußes in dem Bereich zwischen der Ferse und den Ballen erheblich erschwert wird.

Ein weiterer Mangel der bekannten Einlage ist auch darin zu sehen, daß sie jeweils genau an die Fußgröße angepaßt werden muss, und zwar insbesondere wegen der relativ großen Dicke, die zu Druckstellen oder degleichen führen könnte, wenn die vordere Begrenzungslinie der Sohle nicht an der jeweils günstigsten Stelle liegt.

Bei der Schuheinlage gemäß DE-C-691 306 wird ein Teil der vorerwähnten Mängel ausgeschaltet. Die bekannte Schuheinlage ist insbesondere so ausgebildet, daß in Ruhestellung keine unnatürliche Schrägstellung des Fußes eintritt. Trotzdem wird wegen der Steifheit der Einlage im Bereich der Fußaußenseite und aufgrund des Umstandes, daß dort wenigstens der Kleinzehenballen erfaßt ist, erreicht, daß während des Laufens eine natürliche, auf die Großzehe zu gerichtete Abrollbewegung des Fußes eintritt. Die bekannte Einlage kann außerdem verhältnismäßig dünn ausgebildet werden, insbesondere wenn gemäß einem der Ausführungsbeispiele an der Fußaußenseite eine Versteifungseinlage vorgesehen ist. Infolge dieses Umstandes ist es somit auch möglich, die bekannte Einlage in normalen Schuhen zu verwenden. Bei Verwendung einer Sohle gemäß der DE-C-691 306 lassen sich etliche Erkrankungen verhindern bzw. zumindest in ihrere Wirkung abschwächen, beispielsweise ist die Bildung eines Hallux-Valgus praktisch ausgeschlossen. "Digitus-Quintus", Hühneraugen an der Kleinzehen und verhärtete Haut können ebenfalls weitgehend verhindert werden. Auch ist eine postoperativ Versorgung von operierten Füßen erleichtert.

Trotz der vorerwähnten Vorzüge hat die bekannte Schuheinlage jedoch auch etliche Mängel. In der Normalausführung ist diese Einlage nämlich derart gestaltet, daß sie die gesamte Shlehfläche des Schuhes ausfüllt, wobei die höhere Steifheit im Bereich der Fußaußenseite durch eine Verstärkungseinlage erreicht wird. Ein derartiges Vorgehen hat zum einen den Nachteil, daß eine genaue Anpassung der Größe der Schuheinlage an die jeweilige Schuhgröße und -form erfolgen muß. Dies bedeutet aber, daß es erforderlicht ist, in entsprechenden Geschäften jeweils eine Vielzahl von unterschiedlichen Größen der bekannten Schuheinlage vorrätig zu halten, um sämtliche Bedürfnisse erfüllen zu können. Der dadurch bedingte Fertigungs- und Lageraufwand ist sehr hoch, weshalb vermutlich auch die bekannte Schuheinlage niemals praktisch eingesetzt wurde.

In Abbildung 8 der DE-C-691 306 ist dann noch eine Ausführungsform gezeigt, die nicht über die gesamte Schuhlänge reicht. Auch diese Ausführungsform kann jedoch nicht befriedigen, weil die die Abrollachse wesentlich mit bestimmende Vorderkante der Schuheinlage nahezu quer zur Fußlängsachse verläuft. Dies bedeutet aber, daß die an sich angestrebte Abrollbewegung schräg zur Großzehe nicht erreicht werden kann. Weiter ist bei dieser Ausführungsform der bekannten Schuheinlage nachteilig, daß sowohl ihre Herstellung als auch ihr Einbau in den Schuh Schwierigkeiten bereiten, weil der Umriß der Einlage vom natürlichen Umriß der Fußsohle, d.h. dem der Brandsohle des Schuhes, ganz erheblich abweicht

Der Erfindung liegt nun die Aufgabe zugrunde, eine Sohle der eingangs erwähnten Art, wie sie grundsätzlich aus der DE-C-691 306 bekannt ist, derart auszubilden, daß in einwandfreier Weise die gewünschte Abrollgewegung erreicht wird, gleichzeitig aber die Möglichkeit besteht, die Sohle in einfacher Weise bei verschiedenen Schuhgrößen und -formen einsetzen zu können.

Zur Lösung dieser Aufgabe wird nach der Erfindung vorgeschlagen, daß die eingangs erwähnte fußstützende Sohle bei im wesentlichen gleicher Dicke über ihre gesamte Fläche aus federelastisch biegbarem Material besteht, und daß die 5-förmige vordere Begrenzungslinie an ihrem Beginn bzw. Ende etwa senkrecht zur Innen- bzw. Außenkante der Sohle verläuft.

Wesentlich bei der Sohle nach der Erfindung ist also zum einen, daß sie aus federelastisch biegbarem Material besteht, wodurch im allgemeinen auf besondere Verstärkungseinlagen usw. verzichtet werden kann. Die Sohle läßt sich somit üblicherweise sehr leicht aus Kunststoff, beispielsweise im Wege des Spritzgießens, herstellen. Aufgrund des Umstandes, daß die vordere Begrenzungslinie etwa S-förmig gestaltet ist, d.h. schräg zur Fußlängsachse verläuft, erzielt man zum einen eine einwandfreie Abrollbewegung des Fußes zur Großzehe zu in einer solchen Weise, daß Pronation und Supination zusammengefaßt werden. Darüberhinaus bietet diese Ausgestaltung der vorderen Begrenzungslinie aber auch die Möglichkeit der Verwendung einer Sohlengröße bei unterschiedlichen Fuß- bzw. Schuhgrößen. Es ist nämlich bei einer solchen Sohle möglich, die Begrenzungslinie in einer Weise zu legen, daß auch bei unterschiedlich großen Füßen bzw. unterschiedlichem Größenverhältnis zwischen den Zehen und dem Restfuß keine Druckstellen entstehen können. Es ist ja relativ gleichgültig, wie weit die Sohle unter den Kleinzehenballen bzw. die Kleinzehe reicht bzw. wie weit hinter dem Großzehenballen die Begrenzungslinie verläuft. Insofern kann durch entsprechende Wahl der S-Form die Anpassungsmöglichkeit an unterschiedliche Größen und gleichzeitig die Richtung der Abrollbewegung in weitem Umfange beeinflußt werden.

Insbesondere für den Fall, daß die Sohle verhältnismäßig dünn sein soll, kann es günstig sein, wenn an der Fußaußenseite eine bis unter den Kleinzehenballen reichende Versteifungseinlage aus elastisch biegbarem Material vorgesehen ist. Diese Einlage kann aus relativ steifem Material bestehen, während die restliche Sohle, die ja keine allzu großen Kräfte aufnehmen muß, demgegenüber infolge ihrer geringen Dicke weich sein kann. Eine derartige Ausbildung ist insbesondere dann vorteilhaft, wenn aus medizinischen Gründen eine kräftige Unterstützung notwendig erscheint, jedoch normales Schuhwerk mit nicht allzu großer Weite getragen werden soll.

Es wurde bereits oben erwähnt, daß ein erheblicher Mangel der bekannten Einlagen darin zu sehen ist, daß sie an die jeweilige Fußgröße ganz genau angepaßst werden müssen. Dies gilt für praktisch alle bekannten orthopädischen Einlagen, weshalb bisher so vorgegangen wurde, daß diese Einlagen in den entsprechenden Geschäften in einer Vielzahl von relativ eng gestuften Größen vorrätig gehalten wurden, was einen ganz erheblichen Aufwand sowhol beim Hersteller als auch beim Verkäufer bedingt. Sofern derartige Sohlen aus Kunststoff hergestellt werden, mußten beispielsweise Formen in gleicher Abstufung angeschafft werden. Dies hat sehr häufig dazu geführt, daß irgendwelche Extremgrößen nicht hergestellt wurden, weil die Nachfrage zu gering war mit dem Effekt, daß für Leute mit einer entsprechenden Schuhgrösse Einlagen nur nach Mass, d.h. aber entsprechend teuer, hergestellt werden konnten. Selbst wenn aber die Einlagen in entsprechend enger Staffelung vorhanden waren, ergaven sich immer nocht Schwierigkeiten im Hinblick auf die unterschiedliche Gestalt der Füsse, da bei verschiedenen Personen die Zehen im Vergleich zum Rest des Fusses durchaus unterschiedliche Länge haben, während die Einlagen für eine durchschnittliche Zehenlänge bemessen werden mussten. Bei Leuten mit relativ langen Zehen führte dies dann dazu, dass die vordere Begrenzungslinie der Einlage zu weit vorne, d.h. unter die Zehen, zu liegen kam, während bei Leuten mit kurzen Zehen eventuell die Vorderkante der Einlage genau über dem Ballen lief, was zwangsläufig zu Druckstellen und damit Geh-und Stehbeschwerden führt.

Die Sohle nach der Erfindung gestattet es nun, hier Abhilfe zu schaffen, in dem die Länge der Sohle an der Fussinnenseite von der Ferse bis zur Begrenzungslinie hinter dem Grosszehenballen nach einem Mass bemessen ist, welches einer Schuhgrösse entspricht, die um mehrere Grössen-Stufen, vorzugsweise mindestens drei Grössen-Stufen, kleiner ist als die Schuhgrösse, welche dem Mass entspricht, nach dem die Länge der Sohle an der Fussaussenseite von der Ferse bis zur Begrenzungslinie im Bereich des Kleinzehenballens bemessen ist. Bei einem derartigen Vorgehen kann eine Sohle zum Beispiel für drei jeweils um eine ganze Grössen-Stufe differierende Schuhgrössen verwendet werden, so dass es im allgemeinen möglich ist, mit einer relativ begrenzten Zahl von Grössen, beispielsweise je dreien für Herren und Damen, auszukommen. Ein derartiges Vorgehen gestattet die Sohle nach der Erfindung deswegen, weil ja nur gewährleistet sein muss, dass die vordere Begrenzungslinie an der Fussinnenseite hinter deim Grosszehenballen verläuft, während sie im Bereich der Fussaussenseite auf jeden Fall den Kleinzehenballen erfasst, durchaus aber auch bis an das vordere Ende der kleinen Zehe reichen kann. Es wäre sogar denkbar, bei bestimmten Füssen oder Schuhen, wo die Sohle im Kleinzehenbereich zu weit nach vorne reicht, das vordere Ende der Sohle einfach abzuschneiden, was keinesfalls Probleme verursachen kann, da ja die kleine Zehe dann völlig auf der Sohle aufliegt und somit eine eventuell durch das Abschneiden entstehende Kante nicht zu Druckstellen führen kann. Neben dem Effekt, dass wenige Sohlengrössen genügen, um für sämtliche posentiellen Träger passende Sohlen zu Verfügung zu haben, ergibt sich bei der vorerwähnten Ausgestaltung der Sohle auch noch der Vorzug, dass eine Anpassung an unterschiedliche Zehenlängen ohne Schwierigkeiten möglich ist. Dabei tritt dieses Problem ja eigentlichnur bei solchen Trägern auf, deren Fussgrösse im Grenzbereich zwischen zwei Sohlengrössen liegt. Bei Trägern mit langen Zehen wird man dann die kleinere Sohle, bei Personen mit kurzen Zehen die jeweils grössere Sohle verwenden.

Zur Erreichung des vorerwähnten Zieles hat es sich als zweckmässig erwiesen, wenn die Länge der Sohle an der Fussinnenseite etwa 70% der Länge an der Fussaussenseite beträgt. In diesem Fall erfasst eine Sohlengrösse drei und mehr Grössen-Stufen, ist trotzdem aber in der Lage, die ihr zugedachte Aufgabe ohne weiteres zu erfüllen.

Wenn mann bestrebt ist, eine Sohlengrösse für unterschiedliche Fusslängen zu verwenden, tritt natürlich aus das Problem auf, dass längere Füsse im allgemeinen auch breiter sind, so dass auch eine Anpassung an unterschiedlich Fussbreiten möglich sein müss. Dies wird nach der Erfindung in einfacher Weise dadurch erreicht, dass entlang der Außen- und Innenkanten und gegebenenfalls die Ferse umgreifend ein gegenüber der restlichen Fläche der Sohle relativ leicht hochbiegbarer Randstreifen vorgesehen ist, wobei dieser Randstreifen zweckmässig von einer etwa parallel zur Sohlenkante verlaufenden Schwächungslinie gebildet ist. Bei einer Ausbildung mit dem relativ flexiblen Randbereich sollte sich die Sohle entlang ihrer Kante einwandbrei an den Schaft bzw. die Sohle des Schuhes anlagen, was dadurch erreicht werden kann, dass die Sohle zumindest zu ihren Seitenkanten und zur Ferste zu in einem schmalen Randbereich gleichmässig verdünnt ist.

Die Sohle nach der Erfindung kann verständlicherweise aus unterschiedlichen Materialien mit entsprechenden federelastischen Eigenschaften hergestellt werden, wobei allerdings eine Herstellung aus den bisher üblichen Brandsohlen-Materialien auf Pappe-Basis wegen der erforderlichen Flexibilität ausscheidet.

Besonders günstig ist es jedoch, wenn die Sohle aus einem federelastisch biegbaren Kuntstoff, vorzugsweise Polypropylen, besteht, da sie dann unabhängig von ihrer Formgestaltung leicht im Wege des Spritzgiessens hergestellt werden kann und zudem ausreichende mechanische Festigkeit besitzt.

Die Trageeigenschaften der Sohle lassen sich weiter dadurch verbessern, dass ihre Oberseite grobkörnig aufgerauht ist, so dass, vor allem bei Herstellung aus Kunststoff, sich ein Luftpolster bildet und ausserdem die Fussohle unter Umständen während des Laufens massageartig bewegt wird.

Grundsätzlich könnte die Sohle nach der Erfindung ohne besondere Massnahmen als Einlegesohle oder Brandsohle verwendet werden. Günstig ist es jedoch, wenn sie zumindest oberseitig mit einer weichen Decklage, vorzugsweise aus Leder, überzogen ist, die allseits etwas über die Sohle aus federelastischem Material übersteht. Die Anbringung einer Decklage ist vor allem bei Herstellung der Sohle aus Kunststoff fussklimatsch von Vorteil, da die Atmungsfähigkeit des Fusses nicht beeinträchtigt wird. Ein gewisser Überstand dieser Decklage hat den Vorzug, dass im Bereich der Kanten der Sohle keine Druck- oder Scheuerstellen entstehen können. Auch die Unterseite der Sohle könnte natürlich überzogen sein. Im allgemeinen genügt es jedoch bei Verwendung als Einlegesohle, wenn die Unterseite zur Erzielung eines guten Aussehens insgesamt leicht angerauht ist und ausserdem ein in sich gefärbter Kunststoff verwendet wird.

Ein Mangel der bekannten Einlegesohlen besteht darin, dass diese im Schuh gerne verrutschen. Dies hat man bisher dadurch zu verhindern versucht, dass die Einlegesohlen unterseitig mit selbstklebenden Bereichen versehen wurden. Ein derartiges Vorgehen hat jedoch den Mangel, dass ein Auswechseln der Einlegesohlen nur mit Schwierigkeiten möglich ist und insbesondere die Sohlen jeweils nur in einem Schuh verwendet werden können. Demgegenüber wird nun nach der Erfindung vorgeschlagen, dass die Sohle an der Unterseite wenigstens bereichsweise scharfkantige, ein Verschieben der Sohle bei Benutzung verhindernde, Vorsprünge aufweist, die bei Herstellung der Sohle aus Kunststoff zweckmässig angeformt sein können. Ein derartiges Vorgehen hat den Vorzug, dass die Sohle im Schuh sicher liegt, trotzdem jedoch ohne Schwierigkeiten zum Auswechseln oder zur Verwendung in einem anderen Schuh entnommen werden kann.

Es wäre zwar möglich, die Vorsprünge im wesentlichen an der gesamten Unterseite anzubringen, wodurch jedoch deren Eindringtiefe, d.h. der Griff, vermindert werden könnte. Aus diesem Grunde wird vorgeschlagen, dass die Vorsprünge jeweils nur in einem Streifen zwischen Fersenbereich und Gelenk an der Fussinnnenseite und in einem Streifen zwischen Gelenk und Kleinzehenballen an der Fussaussenseite angeordnet sind, wobei der Streifen an der Fussaussenseite ein gewisses Mass vor der vorderen Begrenzungslinie, beispielsweise ca. 15 mm, enden sollte.

Die Gestaltung der Vorsprünge kann verschiedenartig sein. Beispielsweise wäre es möglich, die Vorsprünge sägezahnartig auszubilden, wobei dann die steileren Zahnflanken zur vorderen Begrenzungslinie der Sohle zu weisen müssten. Eine andere Möglichkeit bestünde darin, dass die Vorsprünge von Kegeln mit einem Spitzenwinkel von weniger als 90°, vorzugsweise weniger als 60°, gebildet sind.

Nachstehend wird ein bevorzugtes Ausführungsbeispiel der Erfindung anhand der Zeichnung näher erläutert.

In der Zeichnung stellen dar:
Figur 1 eine Draufsicht auf eine Sohle nach der Erfindung für einen rechten Fuss,
Figur 2 eine Unteransicht zu Figur 1,
Figur 3 einen Schnitt durch die Sohle nach Linie 111-111 in Figur 1 und
Figuren 4 und 5 Schnitt-Seitenansichten zu Figur 2 in Richtung der Pfeile IV und V in Figur 2 gesehen.

Bei der in der Zeichnung dargestellten Sohle handelt es sich um eine Sohle für einen rechten Fuss, die vorzugsweise als Einlegesohle Verwendung findet, in welchem Falle eine strichpunktiert angedeutet Decklage 1 aus vorzugsweise Leder vorzusehen wäre, die die Oberseite (Figur 1) der Sohle 2 allseits etwas überragend abdeckt.

Die Sohle 2 des gezeigten Ausführungsbeispieles ist aus Kuntstoff im Wege des Spritzgiessens, vorzugsweise aus Polypropylen, hergestellt, was den Vorteil hat, dass die eigentliche Sohle 2 einschliesslich sämtlicher spezieller Formelemente in einem Arbeitsgang erzeugt werden kann. Ausserdem hat dieser Kunststoff die für die angestrebte Wirkung der Sohle erforderlichen federelastischen Eigenschaften, d.h. die Sohle ist bei entsprechender Dicke zwar noch ausreichend biegbar. Es wird jedoch die gewünschte Unterstützung erreicht.

An der Fussinnenseite, d.h. etwa bei 3, ist die Sohle 2 in an sich bekannter Weise nach oben zur Bildung einer Unterstützung für das Fussgewölbe bzw. Gelenk vorgewölbt. Ausserdem ist die Sohle, mit Ausnahme des vorderen Bereiches 4, d.h. des Bereiches etwa von einer gedachten, durch die Punkte 5 und 6 (in Figur 1) gehenden Linie, entsprechend der Fussform leicht konkav gewölbt, wie dies Figur 3 deutlich erkennen lässt. Diese konkave Ausbildung ist allerdings durch eine Vorwölbung 7 nahe der Linie 5-6 unterbrochen, welche als Metatarsalstütze dient.

Diese Vorwöldung 7 kann lediglich durch entsprechende Verformung der Sohle 2 gebildet sein. Beim dargestellten Ausführungsbeispiel ist die Vorwölbung 7 jedoch durch entsprechende Verdickung der Sohle 2, die im übrigen weitegehend in etwa geleiche Dicke hat, gebildet. Die Dicke der Sohle kann beispielsweise in dem Bereich vor der Linie 5-6 ca. 1,5 mm betragen, während sie in dem Bereich der Füßinnenseite 3, wo das Fussgelenk unterstützt werden soll, ca. 3 mm dick sein kann. Zwischen diesen Werten liegt die Dicke der Sohle praktisch über ihre gesamte Fläche, wobei selbstverständlich zum Rand zu in an sich bekannter Weise eine Verdünnung erfolgt, um das Entstehen scharfer Kanten zur vermeiden.

Um ein sauberes Anliegen der Seitenkanten 8,9 und auch der Kante 10 im Bereich der Ferse an dem Schuh, d.h. entweder das Oberleder oder die Sohle, zu ermöglichen, ist zum einen, wie Figur 3 gut erkennen lässt, die Sohle 2 in einem Randstreifen 11, der entlang der Seitenkanten 8, 9 und um die Ferse verläuft, zu den Kanten 8, 9, 10 zu verjüngt. Darüberhinaus ist an der Unterseite der Sohle eine Rille 12 vorgesehen, die eine Schwächungslinie bildet, wodurch erreicht wird, dass der Randstreifen 11 1 ohne grössere Schiwerigkeiten aus der Ebene der Sohle 2 nach oben oder auch nach unten zur Anpassung an die Form des Schuhes gebogen werden kann.

Die gezeigte Sohle umfasst weiterhin im Fersenbereich 13 eine zur Aufnahme des Fersenbeines dienende Vertiefung 14, wobei die Gestaltung derart ist, dass eine das Fersenbein beim Auftritt vorne unterstützende und abhebende, in der Zeichnung nicht sichtbare Vorwölbung gebildet ist, wodurch beim Auftritt das Fussgelenk aktiviert wird. Die Ausparung 15 gestattet gegebenenfalls ein Durchkleben, wobei der Rand der Aussparung 15 keine scharfe Kante bilden darf.

In Figur 1 ist weiter bei 16 an mehreren Stellen angedeutet, dass die Oberseite 17 der Sohle 2 grobkörnig aufgerauht ist, d.h. in einer Tiefe von etwa 0,2 bis 0,3 mm und mit einer Körnung über die Fläche von mehreren Millimetern. Diese Aufrauhung bietet vor allem bei Vorhandensein einer Decklage 1 aus Leder eine günstige Auftrittsfläche für den Fuss und kann ausserdem zur Erhöhung der Steifigkeit der Sohle 2 bei entsprechender Ausbildung beitragen.

An der Unterseite 18 sind in zwei streifenförmigen Bereichen 19 bzw. 20 (Figur 2) scharfkantige Vorsprünge vorgesehen, wobei die Vorsprünge im Bereich 19 in Figur 4, die des Bereiches 20 in Figur 5 in vergrössertem Massstab gezeigt sind.

Die Vorsprünge 21 des Bereiches 19 an der Fussaussenseite, die sich etwa vom Gelenkbereich bis in den Bereich des Kleinzehenballens erstrecken, sind etwa sägezahnförmig ausgebildet und weisen eine dachflächenartige scharfe Kante 22 auf. Ihre Orientierung ist so, dass die steilere Flanke 23 nach vorne, d.h. zur vorderen Begrenzungslinie 24 der Sohle weist, so dass ein Vorrutschen der Sohle bei Benutzung verhindert wird.

Bei der Ausführungsform gemäss Figur 5, die bei dem gezeigten Ausführungsbeispiel in dem streifenförmigen Bereich 20 zwischen dem Gelenk und dem Fersenbereich 13 vorgesehen ist, haben die Vorsprünge 25 Kegelform. Ihr Öffnungswinkel im Bereich der Spitze 26 beträgt vorzugsweise weniger als 60°.

Die für das Tragen und die Wirkung der Sohle nach der Erfindung wesentlichsten Merkmale liegen in der speziellen Formgebung, die nachstehend näher erläutert werden soll.

Bei bisher bekannten Sohlen, insbesondere Einlegesohlen, verlief die vordere Begrenzung etwa entlang der Linie 5-6 in Figur 1, d.h. hinter dem Grosszehenballen 27 und dem Kleinzeihenballen 28. Demgegenüber ist bei der Sohle nach der Erfindung die vordere Begrenzungslinie 24 nun so schräg zur Sohlen-Längsachse gelegt, dass im Bereich der Fussinnenseite die Sohle hinter dem Grosszehenballen 27 endet, während an der Fussaussenseite die Sohle 2 bis zu dem Punkt 29 reicht, der weit vor dem Kleinzehenballen 28 gelegen ist. Zwischen den Punkten 5 und 29 verläuft die vordere Begrenzungslinie 24 etwa S-förmig, wobei auf jeden Fall dafür Sorge getragen ist, dass der Grosszehenballen 27 vollständig vor der Sohle 2 liegt, während der Kleinzehenballen 28 und die kleine Zehe, eventuell auch die vierte Zehe, auf dem vorderen Bereich 4 der Sohle 2 vor der Linie 5-6 aufliegen. Bei dem Punkt 5 handelt es sich dabei um einen gedachten Punkt am Schnittpunkt der vorderen Begrenzungslinie 24 und der inneren Seitenkante 8 der Sohle 2. Tatsächlich ist die den Punkt 5 bildende Ecke der Sohle bei 30 abgeschrägt bzw. abgerundet, so dass keine Beschädigung des Schuhes zu befürchten ist. Die Decklage 1 ragt dagegen entsprechend weit vor und bildet eine Ecke 31, die jedoch, da ja die Decklage 1 aus weichem Material besteht, nicht zu Beschädigungen führen kann.

Die Sohle 2 ist nun aus einem solchen Material hergestellt, das ausreichende Steifheit besitzt, um zu gewährleisten, dass durch den vorderen Bereich 4, d.h. dem Bereich zwischen der Linie 5-6 und dem Punkt 29 der Kleinzehenballen 28 und vorzugsweise auch die kleine Zehe während der Abrollbewegung des Fusses beim Laufen unterstützt werden, wobei die Unterstützung so stark ist, dass beim Abrollen der Fuss in Richtung auf den Grosszehenballen 27 bzw. die in der Zeichnung nicht dargestellte Grosszehe nach innen verdreht wird. Auf diese Weise ergibt sich eine Laufbewegung, die das Gelenk der Grosszehe kräftig beansprucht, ohne eine Tendenz der Grosszehe hervorzurufen, sich nach innen zu verlagern, so dass die oben erwähnten Fussbeschwerden nicht zu befürchten sind.

Nachdem die Sohle 2 üblicherweise auch im Bereich der vorderen Begrenzungslinie 24 sich verjüngt, so dass keine Kante entsteht, besteht weitgehende Freiheit bezüglich des Masses, um das der vordere Bereich 4 bis zum Punkt 29 über die gedachte Linie 5-6 vorsteht. Bei der dargestellten Sohle sind nun die Abmessungen so gewählt, dass das Mass zwischen dem Punkt 5 im Bereich der Fussinnenseite und dem Punkt 32 an der Ferse etwa 70% des Masses zwischen dem Punkt 29 an der Spitze der Sohle 2 und dem Punkt 32 an der Ferse beträgt. Eine derartige Bemessung der Sohle bietet den Vorteil, dass ein und dieselbe Sohle für mehrere Fussgrössen, beispielsweise drei ganze Schuhgrössen nach dem englischen oder französischen System, verwendet werden kann. Dabei befindet sich bei relative kleinen Füssen oder verhältnissmässig langen Zehen die vordere Begrenzungslinie 24 verhältnissmässig nahe am Grosszehenballen 27, während bei grösseren Füssen oder kürzeren Zehen der Abstand zwischen dem Grosszehenballen 27 und der vorderen Begrenzungslinie 24 entsprechend grösser ist. In gleicher Weise wird bei grossen Füssen bzw. kurzen Zehen der Kleinzehenballen 28 sich relativ weit vorne im Bereich 4, d.h. nahe dem Punkt 29 befinden, so dass die Kleinzehe nur noch teilweise oder überhaupt nicht auf dem Bereich 4 der Sohle 2 aufliegt, während bei kleinen Füssen bzw. langen Zehen der Kleinzehenballen 28 sich verhältnismässig nahe an der Line 5-6 befinden dürfte. Sollte in einem derartigen Fall der Bereich 4 bzw. der Punkt 29 soweit vorne liegen, dass das Einsetzen der Sohle in den Schuh Schwierigkeiten bereitet, so kann das vordere Ende des Bereiches 4 nahe dem Punkt 29 in einfacher Weise mittels einer Schere oder dergleichen gekürzt werden.

Aus der Zeichnung ist weiter ersichtlich, dass die vordere Begrenzungslinie 24 etwa S-förmig ist und an ihrem Anfang bzw. Ende, d.h. etwa bei dem Punkten 5 und 29, nahezu senkrecht auf die Seitenkanten 8 bzw. 9 der Sohle auftritt. Diese S-förmige Gestaltung der vorderen Begrenzungslinie 24 hat den Vorzug, dass es normalerweise nicht zur Bildung von Druckstellen kommen kann, selbst wenn die Begrenzungslinie 24 eine gewisse Kante darstellen sollte.

Wie bereits erwähnt, bietet der Umstand, dass eine erhebliche Längendifferen zwischem dem Mass 5-32 an der Fussinnenseite und dem Mass 29-32 an der Fussaussenseite besteht, die Möglichkeit, mit wenigen Sohlengrössen auszukommen. Der Grund hierfürist darin zu sehen, dass dann, wenn die innere Länge 5-32 nur etwa 70% der äusseren Länge von 29-32 beträgt, dies gleichbedeutend damit ist, dass die Länge der Sohle an der Fussinnenseite von der Ferse bis zur Begrenzungslinie 24 hinter dem Grosszehenballen 27 nach einem Mass bemessen ist, welches einer Schuhgrösse entspricht, die um mehre, im dargelegten Falle drei, Grössen-Stufen kleiner ist als die Schuhgrösse, welche dem Mass 29-32 entspricht, nach dem die Länge der Sohle 2 an der Fussaussenseite von der Ferse bis zur Begrenzungslinie 24 im Bereich des Kleinzehenballens 28 bemassen ist. Es benügt daher beispielsweise, drei Sohlengrössen für Herren bzw. Damen vorzusehen, wobei folgende Masse in Frage kommen:

### Herrenschuhe

Sohlengrösse 40-42 oder 6-8
(Gruppengrösse "He K")
Sohlengrösse 42-44 oder 8-10
(Gruppengrösse "He M")
Sohlengrösse 44-46 oder 10-12
(Gruppengrösse "He G")

### Damenschuhe

Sohlengrösse 34-37 oder 2-4
(Gruppengrösse "Da K")
Sohlengrösse 37-40 oder 4-6
(Gruppengrösse "Da M")
Sohlengrösse 40-42 oder 6-8
(Gruppengrösse "Da G")

Es ist also möglich, mit lediglich drei Damen- und Herren-Sohlengrössen praktisch alle normalerweise auftretenden Schuhgrössen abzudecken, wobei im Übergangsbereich gei Füssen mit längeren Zehen die jeweils kleinere, bei Füssen mit verhältnismässig kurzen Zehen dagegen die jeweils grössere Gruppengrösse verwendet werden sollte.

Der Grundgedanke der Erfindung, nämlich der relativ biegesteife Strahl an der Fussaussenseite, kann bei Schuhen nicht nur durch ein besonderes Einbauteil sondern beispielsweise auch durch entsprechende Gestaltung und Ausbildung einer Sohle, z.B. einer Formgummisohle, verwirklicht werden.

## Patentansprüche

1. Fußstützende Sohle (2), die sich vom Fersenbereich (13) bis zu einer S-förmigen vorderen Begrenzungslinie (24) erstreckt, welche an der Fußaußenseite vor dem Kleinzehenballen (28) und an der Fußinnenseite (3) hinter dem Großzehenballen (27) verläuft, die weiter zur Unterstützung des Fußgewölbes an der Fußinnenseite nach oben gewölbt ist und deren Steifheit zumindest im Bereich der Fußaußenseite so groß ist, daß der Fuß bei der Abrollbewegung während des Laufens in Richtung auf die Großzehe verdreht wird, dadurch gekennzeichnet, daß die Sohle (2) bei im wesentlichen gleicher Dicke über ihre gesamte Fläche aus federelastisch biegbarem Material besteht, und daß die S-förmige vordere Begrenzungslinie (24) an ihrem Beginn bzw. Ende (5, 29) etwa senkrecht zur Innen- bzw. Außenkante (8, 9) der Sohle (2) verläuft.

2. Sohle nach Anspruch 1, dadurch gekennzeichnet, daß an der Fußaußenseite eine bis unter den Kleinzehenballen (28) reichende Versteifungseinlage aus elastisch biegbarem Material vorgesehen ist.

3. Sohle, insbesondere nach einem der vorhergehenden Ansprüche, dadurch gekennzeichnet, daß ihre Länge (5-32) an der Fußinnenseite von der Ferse bis zur Begrenzungslinie (24) hinter dem Großzehenballen (27) nach einem Maß bemessen ist, welches einer Schuhgröße entspricht, die um mehrere, vorzugsweise drei, Größen-Stufen kleiner ist als die Schuhgröße, welche dem Maß entspricht, nach dem die Länge (29-32) der Sohle (2) an der Fußaußenseite von der Ferse bis zur Begrenzungslinie im Bereich des Kleinzehenballens (28) bemessen ist.

4. Sohle nach Anspruch 3, dadurch gekennzeichnet, daß ihre Länge (5-32) an der Fußinnenseite etwa 70% der Länge (29-32) an der Fußaußenseite beträgt.

5. Sohle nach Anspruch 3 oder 4, dadurch gekennzeichnet, daß entlang der Außen- und Innenkanten (8, 9) und gegebenenfalls die Ferse (10) umgreifend ein gegenüber der restlichen Fläche der Sohle (2) relativ leicht hochbiegbarer Randstreifen (11) vorgesehen ist.

6. Sohle nach Anspruch 5, dadurch gekennzeichnet, daß der Randstreifen (11) von einer etwa parallel zur Sohlenkante (8, 9, 10) verlaufenden Schwächungslinie (12) gebildet ist.

7. Sohle nach einem der vorhergehenden Ansprüche, dadurch gekennzeichnet, daß ihre Oberseite (17) grobkörnig aufgerauht ist.

8. Sohle nach einem der vorhergehenden Ansprüche, dadurch gekennzeichnet, daß sie zumindest oberseitig mit einer weichen Decklage (1), vorzugsweise aus Leder, überzogen ist, die allseits etwas über die Sohle (2) aus federelastischem Material übersteht.

9. Sohle nach einem der vorhergehenden Ansprüche, dadurch gekennzeichnet, daß an der Unterseite (18) wenigstens bereichsweise scharfkantige, ein Verschieben der Sohle (2) bei Benutzung verhindernde Vorsprünge (21, 25) angeordnet sind.

10. Sohle nach Anspruch 9, dadurch gekennzeichnet, daß die Vorsprünge (21, 25) jeweils in einem Streifen (19, 20) zwischen Fersenbereich (13) und Gelenk an der Fußinnenseite (3) und in einem Streifen (19) zwischen Gelenk und Kleinzehenballen (28) an der Fußaußenseite angeordnet sind.

## Revendications

1. Semelle (2) pour soutenir le pied, s'étendant de la région du talon (13), jusqu'à une ligne de lisière antérieure (24) qui a la forme d'un S, et qui va du côté extérieur du pied, en passant en avant de l'appui du petit orteil (28), au côté intérieur du pied, en passant en arrière de l'appui du gros orteil (27); cette semelle étant en outre cambrée vers le haut du côté intérieur du pied, pour soutenir la voûte plantaire, et présentant, au moins du côté extérieur du pied, une rigidité assez forte, pour que le pied d'un coureur, au cours du mouvement de roulement du pied, subisse par pivotement une déviation en direction du gros orteil; cette semelle (2) étant caractérisée en ce qu'elle est constituée d'un matériau flexible, et élastique, ayant sensiblement la même épaisseur sur toute la surface de la semelle, et en ce que la lisière antérieure (24) en forme de S, se raccorde par ses deux extrémités (5, 29) sensiblement à angle droit à la bordure intérieure (8) et à la bordure extérieure (9) de la semelle.

2. Semelle selon la revendication 1, caractérisée en ce qu'elle comporte sur le côté extérieur du plied une partie de renfort, en matériau flexible et élastique, allant jusqu'en-dessous de l'appui du petit orteil (28).

3. Semelle, en particulier selon l'une des revendications précédentes, caractérisée en ce que sa longueur (5-32) du côté interne du pied, entre le talon et la ligne de lisière (24) passant derrière la position d'appui du gros orteil (27) est mesurée d'après une dimension de base correspondant à la pointure de chaussure qui est inférieure de plusieurs tranches de pointure -et de préférence inférieure de troi tranches- à la pointure de chaussure correspondant à la dimension d'après laquelle on mesure la longueur (29-32) de la semelle (2), du côté extérieur du pied, entre le talon et la ligne de lisière dans la région d'appui du petit orteil (28).

4. Semelle selon la revendication 3, caractérisée en ce que sa longueur (5-32) du côté intérieur du pied, représente environ 70% de la longueur (29-32) du côté extérieur du pied.

5. Semelle selon l'une des revendications 3 ou 4, caractérisée en ce qu'elle comporte une bande de bordure (11), relativement mince et très flexible par rapport au reste de la surface de la semelle (2), cette bande étant disposée le long du bord extérieur (8) et du bord intérieur (9) de la semelle et éventuellement en bordure (10) autour du talon.

6. Semelle selon la revendication 5, caractérisée en ce que la bande de bordure (11) est réalisée au moyen d'une ligne d'affaiblissement (12) disposée parallèlement aux bords (8, 9, 10) de la semelle.

7. Semelle selon l'une des revendications 1 à 6, caractérisée en ce qu'elle comporte une face supérieure rugueuse (17), qui présente des aspérités à gros grains.

8. Semelle selon l'une des revendications 1 à 7, caractérisée en ce qu'elle comporte, au moins sur sa face supérieure, une couche de revêtement (1), en matière molle, de préférence en cuir, cette couche de revêtement débordant de tous les côtés audelà de la semelle (2) en matériau élastique.

9. Semelle selon l'une des revendications 1 à 8, caractérisée en ce qu'elle porte sur sa face inférieure (18) des saillies (21, 25) à arêtes vives, disposées au moins en certaines régions de la semelle (2), pour empêcher un glissement de celle-ci en cours d'utilisation.

10. Semelle conforme à la revendication 9, caractérisée en ce que les saillies (21, 25) sont disposées respectivement suivant une première ligne (19), allant de la région du talon (13) à celle du cou-de-pied, sur le côté intérieur (3) du pied, et suivant une autre ligne (20), allant du cou-de-pied à la position d'appui du petit orteil (28), du côté extérieur du pied.

## Claims

1. Foot support sole (2), which extends from the heel region (13) up to a S-shaped front boundary line (24) which, on the outside of the foot, runs in front of the ball (28) of the little toe and, on the inside (3) of the foot, runs behind the ball (27) of the big toe, and which sole is also domed upwards for supporting the plantar arch on the inside of the foot and has a rigidity, at least in the region of the outside of the foot, such that the foot is twisted in the direction of the big toe during the rolling movement when walking, characterised in that the sole (2) consists over its entire area, in substantially equal thickness, of a spring-elastically flexible material and that the S-shaped front boundary line (24) runs at its start or end (5, 29) approximately perpendicular to the inside or outside edge (8, 9) respectively of the sole (2).

2. Sole according to Claim 1, characterised in that a stiffening insert which consists of an elastically flexible material and extends up to a point below the ball (28) of the little toe is provided on the outside of the foot.

3. Sole, in particular according to one of the preceding claims, characterised in that its length (5-32) on the inside of the foot from the heel to the boundary line (24) behind the ball (27) of the big toe is dimensioned such that it corresponds to a shoe size which is several, preferably three, shoe size numbers smaller than the shoe size which corresponds to the dimension according to which the length (29-32) of the sole (2) on the outside of the foot from the heei up to the boundary line in the region of the ball (28) of the little toe is sized.

4. Sole according to Claim 3, characterised in that its length (5-32) on the inside of the foot is about 70% of the length (29-32) on the outside of the foot.

5. Sole according to Claim 3 or 4, characterised in that an edge strip (11), which can relatively easily be bent upwards from the remaining area of the sole (2), is provided along the outer and inner edges (8, 9) and, if appropriate, reaching around the heel (10).

6. Sole according to claim 5, characterised in that the edge strip (11) is formed by a line of weakness (12) extending approximately parallel to the edge (8, 9, 10) of the sole.

7. Sole according to one of the preceding claims, characterised in that its top side (17) is roughened to give a coarse grain.

8. Sole according to one of the preceding claims, characterised in that it is coated, at least on the top side, with a soft covering layer (1 preferably of leather, which projects on all sides a little beyond the sole (2) of spring-elastic material.

9. Sole according to one of the preceding claims, characterised in that sharp-edged projections (21, 25), which prevent shifting of the sole (2) in use, are provided at least zonally on the underside (18).

10. Sole according to Claim 9, characterised in that the projections (21, 25) are arranged respectively in a stripe (19, 20) between the heel region (13) and the joint on the inside (3) of the foot, and in a stripe (19) between the joint and the ball (28) of the little toe on the outside of the foot.
